# EUROPÄISCHE PATENTSCHRIFT

(11) **EP 0 726 368 B1**
(45) Veröffentlichungstag und Bekanntmachung des Hinweises auf die Patenterteilung: **06.05.1998**
(21) Anmeldenummer: 96810026.3
(22) Anmeldetag: 12.01.1996
(51) Int. Cl.: E03D 1/30, E03D 1/14

(54) **Ablaufventil für einen Spülkasten**
Outlet valve for a cistern
Clapet de vidange pour citerne

(30) Priorität: 13.02.1995 CH 413/95
(43) Veröffentlichungstag der Anmeldung: 14.08.1996
(73) Patentinhaber: GEBERIT TECHNIK AG, CH-8645 Jona (CH)
(72) Erfinder: Steg, Marco, CH-8645 Jona (CH); Diethelm, Alois, CH-8857 Vorderthal (CH)
(74) Vertreter: Groner, Manfred

(56) Entgegenhaltungen:
- CH-A- 386 351
- CH-A- 560 295
- DE-U- 9 311 189
- GB-A- 2 065 737
- US-A- 4 486 906

## Beschreibung

Die Erfindung betrifft ein Ablaufventil für einen Spülkasten nach dem Oberbegriff des Anspruchs 1.

Ein Ablaufventil dieser Art ist beispielsweise aus der CH-A-560 295 bekannt. Bei diesem Ablaufventil befindet sich der Schwimmer über einer Trennwand in einer Kammer, die mittels einer Bajonettverbindung mit einem am Spülkastenboden befestigten Gehäuse lösbar befestigt ist. Die Kammer ist oben mit einem Deckel verschlossen. Zum Verstellen der Spülwassermenge ist die Kammer nicht verdrehbar, wie dies beim Ablaufventil nach der US-A-4,486,906 möglich ist.

Der Erfindung liegt die Aufgabe zugrunde, ein Ablaufventil der genannten Gattung zu schaffen, bei dem zum Verstellen der Spülwassermenge ein Verdrehen der Kammer möglich ist und das zudem einfacher montier- und demontierbar ist. Die Aufgabe ist bei einem gattungsgemässen Ablaufventil gemäss Anspruch 1 gelöst. Der Zusammenbau des Gehäuses mit der Einheit und dem Deckel kann sehr einfach und automatisch durch Zusammenstecken erfolgen.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: ein Längsschnitt durch ein erfindungsgemässes Ablaufventil, montiert in einem Spülkasten,
- Fig. 2 und 3: teilweise geschnittene Ansichten der Einheit,
- Fig. 4: ein Schnitt durch das Gehäuse,
- Fig. 5: ein Schnitt durch ein Teil des Gehäuses,
- Fig. 6: ein Schnitt durch ein Teil des Gehäuses,
- Fig. 7: eine Ansicht des Teils gemäss Figur 6,
- Fig. 8: ein Schnitt durch einen Deckel,
- Fig. 9: eine Ansicht des Deckels gemäss Figur 8, und
- Fig. 10 und 11: schematisch die Auslösung des Schliessvorgangs.

Die Figur 1 zeigt ein Ablaufventil 30, das ein rohrförmiges Gehäuse 1 aufweist, an dem ein Gewindestutzen 26 angeformt ist, der in eine Oeffnung 48 eines Spülkastenbodens 25 eingesetzt und mit einer Mutter 27 dicht an diesem festgeklemmt ist. In eine obere kreisrunde Oeffnung 43 (Figur 4) des Gehäuses 1 ist eine Einheit 10 eingesetzt, an der eine horizontale Trennwand 2 mit einer mittigen Oeffnung 33 angeformt ist. In die Oeffnung 33 ist von unten ein als Ueberlaufrohr ausgebildetes Schliessorgan 4 eingesetzt, das an seinem unteren Ende 5 einen Ventilteller 6 besitzt, der ein Dichtungskörper bildet und mit dem Ventilsitz 44 zusammenarbeitet. Am oberen Ende 7 des Schliessorgans 4 ist eine Lasche 34 angeformt, in die ein Hebel 35 einer hier nicht näher bezeichneten Betätigungsvorrichtung eingreift. Mit dieser Vorrichtung kann das Schliessorgan 4 angehoben und dadurch das Ventil geöffnet werden. Im Spülkasten vorhandenes Spülwasser 45 kann bei geöffnetem Ventil durch seitliche Fenster 28 des Gehäuses 1 und eine Oeffnung 46 des Stutzens 26 in eine hier nicht gezeigte WC-Schüssel abfliessen.

Das Gehäuse 1 und die Einheit 10 sind mit einem separat hergestellten kreisförmigen Deckel 12 lösbar miteinander verbunden. Dazu ist am Deckel 12 unterseitig ein Rastring 36 angeformt, an dem zwei gegenüberliegende Rastzähne 37 der Einheit 10 von unten eingerastet sind. Diese Rastzähne 37 sind gemäss den Figuren 2 und 3 an einem oberen Rand 47 einer becherförmigen Wandung 11 angeformt. Ausnehmungen 38 seitlich, neben und unterhalb der Zähne 37 ermöglichen eine radiale Auslenkung beim Einrasten dieser Zähne. Die Einheit 10 ist am Ring 36 drehbar gelagert, wobei die Zähne 37 am Rastring 36 in Umfangsrichtung entlanggleiten können.

Der Deckel 12 besitzt zudem zwei gegenüberliegende Laschen 24, die sich gemäss Figur 8 am Rand des Deckels vertikal nach oben und nach unten erstrecken. Die Laschen 24 sind jeweils seitlich einer Oeffnung 49 des Deckels 12 angeformt. Der obere Bereich 47 der Laschen 24 bildet jeweils einen Griff, an dem die Laschen 24 in Richtung der Pfeile 50 elastisch verschwenkbar sind. Die an einem unteren Bereich 23 der Laschen 24 angeformten Rastzähne 51 werden hierbei nach aussen in Richtung der Pfeile 52 verschwenkt. Der Eingriff der Zähne 51 an einem weiteren umlaufenden Rastring 53 des Gehäuses 1 kann damit gelöst und die Einheit 10 aus dem Gehäuse 1 herausgehoben oder auf diesem beliebig gedreht werden. Beim Aufsetzen des Deckels 12 auf das Gehäuse 1 rasten die Laschen 24 unter elastischer Auslenkung selbsttätig am Rastring 53 ein. Der Zusammenbau des Gehäuses 1 mit der Einheit 10 und dem Deckel 12 kann sehr einfach automatisch durch Zusammenstecken erfolgen. Eine Demontage ist ohne Werkzeuge sehr schnell und wiederholt möglich.

Das rohrförmige Schliessorgan 4 ist in der Oeffnung 8 des Deckels 12 durch vorstehende Führungsrippen 40 längsverschieblich geführt. Seitliche Schlitze 39 erlauben den Durchtritt von Luft vom Spülkasteninnenraum in einen ringförmigen Raum 59 der Einheit 10, sobald das Niveau 54 des Spülwassers 45 während eines Spülvorgangs unterhalb dieser Schlitze 39 abgesunken ist.

Damit zur Unterbrechung der Spülung die in die Kammer 59 eingedrungene Luft unterhalb die Trennwand 2 gelangen kann, sind gemäss Figur 11 über- und unterhalb der Trennwand 2 jeweils in der Wandung 11 sowie in einer unten anschliessenden rohrförmigen Wandung 55 jeweils wenigstens ein Durchbruch 20 bzw. 21 angeordnet. Die Luft kann vom Durchbruch 20 über den Durchbruch 21 unter die Trennwand 2 in eine Kammer 9 gelangen, wenn die Einheit 10 in eine Position gedreht ist, in der die Durchbrüche 20 und 21 im Bereich einer länglichen, sich vertikal erstreckenden Vertiefung 15 der Innenseite des Gehäuses 1 angeordnet ist. Die Vertiefung ist in Figur 5 gezeigt. In Figur 11 ist der Weg der Luft in die Kammer 9 mit dem Pfeil 56 angedeutet. Der Durchgang durch die Durchbrüche 20 und 21 sowie die Vertiefung 15 sind so dimensioniert, dass das Wasser im ringförmigen Raum 53 vergleichsweise langsam abfliesst und das Ventil erst dann schliesst, wenn Luft in die Kammer 9 eintritt und der Spülkasten im wesentlichen vollständig geleert ist. Wie ersichtlich erstreckt sich die Vertiefung 15 in vertikaler Richtung des Gehäuses 1 und ist überall etwa gleich tief und breit. Die Durchbrüche 20 und 21 bzw. die Trennwand 2 können somit auf beliebiger Höhe der Vertiefung 15 angeordnet sein, ohne dadurch die Sinkgeschwindigkeit des Schliessorgans 4 zu beeinflussen.

Soll das Ablaufventil 30 zur Auslösung einer Teilspülung vor einer vollständigen Entleerung des Spülkastens schliessen, so wird gemäss Figur 10 die Einheit 10 in eine Drehstellung gedreht, in der ein Längsschlitz 22 der Einheit 10 mit einem Durchbruch 13 des Gehäuses 1 in Deckung ist. In dieser Drehstellung der Einheit 10 kann gemäss Figur 10 Luft in Richtung des Pfeiles 58 von der Aussenseite 57 des Gehäuses 1 durch den Durchbruch 13 und den Schlitz 22 ungehindert und direkt in die Kammer 9 gelangen. Der Durchtritt ist wesentlich breiter als beim Durchtritt in Richtung des Pfeiles 56, so dass die Kammer 9 sehr schnell mit Luft gefüllt wird, sobald die Oberfläche des Spülwassers 45 gemäss Figur 10 den Durchbruch 13 erreicht hat. Das Schliessorgan 4 schliesst das Ablaufventil dann vor der vollständigen Entleerung des Spülkastens. Bei der vollständigen Spülung wird beispielsweise eine gesamte Spülwassermenge von 9 Liter und im anderen Fall lediglich eine Teilmenge von 6 Liter zur Spülung benutzt. Der Luftdurchtritt in Richtung des Pfeiles 58 ist auch dann gewährleistet, wenn der Schlitz 22 höher angeordnet ist.

Die Einheit 10 kann bezüglich des Gehäuses 1 in die gewünschte Drehstellung gedreht werden, indem das Schliessorgan 4 an seinem oberen Ende 7 angehoben wird, bis ein an einer oberen Wandung 29 (Figur 1) des Schwimmers 3 angeordneter Vorsprung 31 einen Vorsprung 32 an der Unterseite der Trennwand 2 aufnimmt und anschliessend das Schliessorgan 4 um seine Längsachse gedreht wird. Die Einheit 10 wird damit mitgenommen und in gleichem Sinn gedreht. Das Schliessorgan 4 wird dazu an seinem oberen Ende 7 entsprechend angehoben und gedreht. Die Verstellung ist damit sehr einfach und besonders bei schmalen und hohen Spülkästen, beispielsweise bei Unterputzspülkästen sehr bedienungsfreundlich, da nicht tief in den Spülkasten gegriffen werden muss.

Die genannten beiden Drehpositionen sind durch Anschlagnokken 17 am unteren Rand der Einheit 10 und durch Auflagenokken 16 an der Innenseite 14 des Gehäuses 1 bestimmt. Zwischen zwei Anschlagnocken 17 ist in der Aussenseite 18 der Einheit 10 jeweils eine umlaufende Vertiefung 19 eingearbeitet, in welche ein Vorsprung 42 (Figuren 6 und 7) eingreift, der gemäss Figur 7 über einem Auflagenocken 16 angeordnet ist. Seitlich neben jedem Anschlagnocken 17 sind jeweils Vertiefungen 41 eingearbeitet, in welche jeweils ein Vorsprung 42 einrastbar ist. Die Einheit 10 kann somit in jeder der beiden Drehpositionen verrastet werden. Die Auflagenocken 16 und die Aufschlagnocken 17 können jeweils einfach als auch mehrfach vorhanden sein. Dies gilt auch für die durch die Vorsprünge 42 und Vertiefungen 41 gebildete Rastvorrichtung.'Die Anschlagnocken 17 sind gemäss den Figuren 2 und 3 keilförmig ausgebildet, und gleiten an den schmalen, vorspringenden Nocken 16 seitlich ab, falls zufälligerweise beim Einsetzen der Einheit 10 in das Gehäuse 1 die Nocken 17 auf die Auflagenocken 16 auftreffen sollten. Die Einheit 10 kann somit auch in dieser Hinsicht automatisch in das Gehäuse 1 eingesetzt werden. Bei einer Handmontage ist ein Sichtkontakt zu den Nocken 17 und 16 nicht notwendig.

## Patentansprüche

1. Ablaufventil für einen Spülkasten, insbesondere WC-Spülkasten, bei dem in einem am Spülkastenboden zu befestigenden Gehäuse (1) eine von oben in das oben offene Gehäuse (1) herausnehmbar eingesetzte Einheit (10) angeordnet ist, die eine sich horizontal erstreckende Trennwand (2) aufweist und eine Kammer (9) für einen Schwimmer (3) bildet, der an einem im Gehäuse (1) verschiebbar gelagerten Schliessorgan (4) angebracht ist, das an einem unteren Ende (5) einen Dichtungskörper (6) aufweist und das mit einem oberen Ende (7) durch eine Oeffnung (8) des Gehäuses (1) aus diesem herausragt, dadurch gekennzeichnet, dass die Kammer (9) für den Schwimmer (3) in der Einheit (10) unten an der Trennwand (2) angeordnet ist und dass oben an der Trennwand (2) eine sich nach oben erstreckende, rohrförmige Wandung (11) befestigt ist, die mit einem Deckel (12) verbunden ist, der ebenfalls mit dem Gehäuse (1) verbunden ist.

2. Ablaufventil nach Anspruch 1, dadurch gekennzeichnet, dass die Einheit (10) drehbar im Gehäuse (1) gelagert ist.

3. Ablaufventil nach Anspruch 1 oder 2, gekennzeichnet durch einen Deckel (12), der lösbar mit der Einheit (10) und dem Gehäuse (1) verbunden ist.

4. Ablaufventil nach Anspruch 3, dadurch gekennzeichnet, dass der Deckel (12) in die oben an der Trennwand (2) befestigte Wandung (11) eingreift, um diese lösbar zu halten.

5. Ablaufventil nach einem der Ansprüche 2 bis 4, dadurch gekennzeichnet, dass die Kammer (9) und die rohrförmige Wandung (11) an der Trennwand (2) angeformt sind.

6. Ablaufventil nach einem der Ansprüche 1 bis 5, dadurch gekennzeichnet, dass zur Regulierung der Schliessgeschwindigkeit die Einheit (10) bezüglich des Gehäuses (1) zwischen wenigstens zwei vorbestimmten Drehpositionen verdrehbar ist.

7. Ablaufventil nach Anspruch 6, dadurch gekennzeichnet, dass in der einen Drehposition zum vorzeitigen Schliessen bei teilweise entleertem Spülkasten Luft von der Aussenseite (57) des Gehäuses (1) durch einen Durchbruch (13) in die unten an der Trennwand (2) angeordnete Kammer (9) eindringen kann.

8. Ablaufventil nach Anspruch 6 oder 7, dadurch gekennzeichnet, dass in der einen Drehposition zum verzögerten Schliessen bei teilweise entleertem Spülkasten Luft von der Innenseite (14) des Gehäuses (1) in einen Kanal (15) zwischen der Einheit (10) und dem Gehäuse (1) und von diesem in die unter der Trennwand (2) angeordnete Kammer (9) dringen kann.

9. Ablaufventil nach einem der Ansprüche 6 bis 8, dadurch gekennzeichnet, dass zur Einstellung der genannten Drehpositionen das Gehäuse (1) innenseitig vorstehende Auflagenocken (16) und die Einheit (10) mit den Auflagenokken (16) zusammenarbeitende Anschlagnocken (17) aufweisen.

10. Ablaufventil nach Anspruch 9, dadurch gekennzeichnet, dass an der Aussenseite (18) der Einheit (10) zwischen den Anschlagnocken (17) sich erstreckende Ausnehmungen (19) angeordnet sind.

11. Ablaufventil nach einem der Ansprüche 6 bis 10, dadurch gekennzeichnet, dass die Drehpositionen durch Rastungen fixierbar sind.

12. Ablaufventil nach einem der Ansprüche 6 bis 11, dadurch gekennzeichnet, dass die Einheit (10) unter der Trennwand (2) und über dieser jeweils mindestens einen Durchbruch (20,21) aufweist, durch die Luft von der Oberseite der Trennwand (2) unterhalb diese gelangen kann.

13. Ablaufventil nach Anspruch 12, dadurch gekennzeichnet, dass die Einheit (10) einen Längsschlitz (22) aufweist, durch den von einer Durchgangsöffnung (13) im Gehäuse (1) von der Aussenseite des Gehäuses (1) Luft in die unten an der Trennwand (2) angeordnete Kammer (9) dringen kann, wenn der Längsschlitz (22) und die Durchgangsöffnung (13) in Deckung sind.

14. Ablaufventil nach einem der Ansprüche 3 bis 13, dadurch gekennzeichnet, dass zur drehbaren Befestigung der Einheit (10) am Gehäuse (1) der Deckel (12) mittels vorstehenden Laschen (24) am Gehäuse (1) lösbar aufgeschnappt ist.

15. Ablaufventil nach Anspruch 14, dadurch gekennzeichnet, dass die Laschen (24) biegbar am Deckel (12) angeformt sind.

## Claims

1. Outlet valve for a cistern, in particular WC cistern, in the case of which there is arranged in a housing (1), which can be fastened on the cistern base, a unit (10) which is introduced, in a manner which allows it to be removed again, from above into the housing (1), open at the top, has a horizontally extending partition wall (2) and forms a chamber (9) for a float (3) which is seated on a closure member (4), which is mounted displaceably in the housing (1), has a sealing body (6) at a bottom end (5) and, by means of a top end (7), projects out of the housing (1) through an opening (8) of the latter, characterized in that the chamber (9) for the float (3) is arranged, in the unit (10), beneath the partition wall (2), and in that an upwardly extending, tubular wall (11) is fastened above the partition wall (2) and is connected to a cover (12), which is likewise connected to the housing (1).

2. Outlet valve according to Claim 1, characterized in that the unit (10) is mounted rotatably in the housing (1).

3. Outlet valve according to Claim 1 or 2, characterized by a cover (12), which is connected releasably to the unit (10) and the housing (1).

4. Outlet valve according to Claim 3, characterized in that the cover (12) engages in the wall (11), which is fastened above the partition wall (2), in order to retain said wall in a releasable manner.

5. Outlet valve according to one of Claims 2 to 4, characterized in that the chamber (9) and the tubular wall (11) are integrally formed on the partition wall (2).

6. Outlet valve according to one of Claims 1 to 5, characterized in that, for the purpose of regulating the closure speed, the unit (10) can be rotated, with respect to the housing (1), between at least two predetermined rotary positions.

7. Outlet valve according to Claim 6, characterized in that in one rotary position for early closure, with the cistern partially emptied, air can penetrate from the outside (57) of the housing (1), through a passage (13), into the chamber (9) arranged beneath the partition wall (2).

8. Outlet valve according to Claim 6 or 7, characterized in that in one rotary position for delayed closure, with the cistern partially emptied, air can penetrate from the inside (14) of the housing (1) into a duct (15) between the unit (10) and the housing (1) and, from there, can penetrate into the chamber (9) arranged beneath the partition wall (2).

9. Outlet valve according to one of Claims 6 to 8, characterized in that, for the purpose of setting said rotary positions, the housing (1) has abutment protrusions (16) projecting on the inside, and the unit (10) has stop protrusions (17) which interact with the abutment protrusions (16).

10. Outlet valve according to Claim 9, characterized in that recesses (19) which extend between the stop protrusions (17) are arranged on the outside (18) of the unit (10).

11. Outlet valve according to one of Claims 6 to 10, characterized in that the rotary positions can be fixed by latching means.

12. Outlet valve according to one of Claims 6 to 11, characterized in that the unit (10) has in each case at least one passage (20, 21) beneath the partition wall (2) and above the latter, and air can pass through these passages from the top side of the partition wall (2) to beneath the latter.

13. Outlet valve according to Claim 12, characterized in that the unit (10) has a longitudinal slit (22) through which air can penetrate, by way of a through-passage opening (13) in the housing (1), from the outside of the housing (1) into the chamber (9), arranged beneath the partition wall (2), when the longitudinal slit (22) and the through-passage opening (13) coincide.

14. Outlet valve according to one of Claims 3 to 13, characterized in that, for the purpose of fastening the unit (10) rotatably on the housing (1), the cover (12) is snapped releasably on the housing (1) by means of projecting lugs (24).

15. Outlet valve according to Claim 14, characterized in that the lugs (24) are integrally formed on the cover (12) in a flexible manner.

## Revendications

1. Soupape de vidange pour un réservoir de chasse, notamment un réservoir de chasse de WC, dans laquelle dans un boîtier (1) devant être fixé au fond du réservoir de chasse est disposée une unité (10) qui est insérée à partir du haut, de manière à pouvoir en être ressortie, dans le boîtier (1) ouvert vers le haut et qui comporte une paroi de séparation horizontale (2) et forme une chambre (9) pour un flotteur (3), qui est monté sur un organe de fermeture (4) monté de manière à être translatable dans le boîtier (1) et qui possède, à une extrémité inférieure (5), un corps d'étanchéité (6) et qui fait saillie, par une extrémité supérieure (7), hors du boîtier (1), par une ouverture (8) de ce boîtier, caractérisée en ce que la chambre (9) pour le flotteur (3) est montée dans l'unité (10) au bas de la paroi de séparation (2) et qu'en haut de la paroi de séparation (2) est fixée une paroi de forme tubulaire (11), qui s'étend vers le haut et qui est reliée à un couvercle (12) qui est également relié au boîtier (1).

2. Soupape de vidange selon la revendication 1, caractérisée en ce que l'unité (10) est montée de manière à pouvoir tourner dans le boîtier (1).

3. Soupape de vidange selon la revendication 1 ou 2, caractérisée par un couvercle (12), qui est relié de façon amovible à l'unité (10) et au boîtier (1).

4. Soupape de vidange selon la revendication 13, caractérisée en ce que le couvercle (12) s'engage dans la paroi (11) fixée à la partie supérieure de la paroi de séparation (2), de manière à retenir cette paroi de façon amovible.

5. Soupape de vidange selon l'une des revendications 2 à 4, caractérisée en ce que la chambre (9) et la paroi tubulaire (11) sont formées sur la paroi de séparation (2).

6. Soupape de vidange selon l'une des revendications 1 à 5, caractérisée en ce que la régulation de la vitesse de fermeture de l'unité (10) peut tourner par rapport au boîtier (1) entre au moins deux positions de rotation prédéterminées.

7. Soupape de vidange selon la revendication 6, caractérisée en ce que de l'air peut être introduit depuis le côté extérieur (57) du boîtier (1) par l'intermédiaire d'un passage (13) dans la chambre (9) disposée au bas de la paroi de séparation (9), lorsque le réservoir de chasse est partiellement vide.

8. Soupape de vidange selon la revendication 6 ou 7, caractérisée en ce que dans une position de rotation, pour la fermeture retardée alors que le réservoir de chasse est partiellement vide, de l'air peut pénétrer depuis le côté intérieur (14) du récipient (1) dans un canal (15) présent entre l'unité (10) et le boîtier (1) et, à partir de là, pénétrer dans la chambre (9) disposée au-dessous de la paroi de séparation.

9. Soupape de vidange selon l'une des revendications 6 à 8, caractérisée en ce que pour le réglage desdites positions de rotation, le boîtier (1) comporte des ergots d'application (16) qui font saillie intérieurement, et l'unité (10) comporte des ergots de butée (17) qui coopèrent avec les ergots d'application (16).

10. Soupape de vidange selon la revendication 9, caractérisée en ce que des évidements (19), qui s'étendent entre les cames de butée (17), sont disposés sur la face extérieure (18) de l'unité (10).

11. Soupape de vidange selon l'une des revendications 6 à 10, caractérisée en ce que les positions de rotation peuvent être fixées par des éléments d'encliquetage.

12. Soupape de vidange selon l'une des revendications 6 à 11, caractérisée en ce que l'unité (10) possède, au-dessous de la paroi de séparation (2) et au-dessus de cette dernière, respectivement au moins un passage (20,21) par lequel de l'air peut parvenir depuis le côté supérieur de la paroi de séparation (2), au-dessous de cette dernière.

13. Soupape de vidange selon la revendication 12, caractérisée en ce que l'unité (10) possède une fente longitudinale (22), par laquelle de l'air peut parvenir, depuis le côté extérieur du boîtier (1), à partir d'une ouverture de passage (13) formée dans le boîtier (1), dans la chambre (9) disposée au bas de la paroi de séparation (2), lorsque la fente longitudinale (22) et l'ouverture de passage (13) sont en recouvrement.

14. Soupape de vidange selon l'une des revendications 3 à 13, caractérisée en ce que pour la fixation avec possibilité de rotation de l'unité (10) sur le boîtier (1), le couvercle (12) est encliqueté de façon amovible au moyen de pattes saillantes (24) sur le boîtier (1).

15. Soupape de vidange selon la revendication 14, caractérisée en ce que les pattes (24) sont conformées de manière à être flexibles, sur le couvercle (12).
